# EUROPÄISCHE PATENTANMELDUNG

(11) **EP 0 225 635 A2**
(43) Veröffentlichungstag der Anmeldung: **16.06.1987**
(21) Anmeldenummer: 86117149.4
(22) Anmeldetag: 09.12.1986
(51) Int. Cl.: B05C 5/04, B05C 11/00, B05C 11/10, B05C 5/02

(54) **Vorrichtung zum Aufbringen einer fliessfähigen Auftragmasse**

(30) Priorität: 09.12.1985 DE 3543485
(71) Anmelder: NORDSON CORPORATION, Westlake Ohio 44145-1148 (US)
(72) Erfinder: Claassen, Henning J., D-2121 Wendisch Evern (DE)
(74) Vertreter: Schwabe - Sandmair - Marx

(57) **Zusammenfassung**

Ein Auftragsgerät für das Aufbringen einer fliessfähigen Auftragmasse, insbedondere eines Schmelzklebers, auf eine Oberfläche eines Substrates weist ein Gehäuse für einen Vorratsbehälter für die Auftragmasse, eine Heizeinrichtung zur Erwärmung der Auftragmasse und eine Fördereinrichtung für die Zuführung der erwärmten Auftragmasse über eine Leitung von dem Vorratsbehälter zu einem Auftragkopf auf. Als getrennte Einheit mit einem abgeschlossenen Gehäuse ist eine elektrische Steuereinrichtung ausgebildet, die auf Schienen geführt abnehmbar an dem Gehäuse befestigt ist. Die elektrische Steuereinrichtung ist über eine arretierbare, elektrische Steckerverbindung an das Gehäuse angeschlossen.

## Beschreibung

Die Erfindung betrifft eine Vorrichtung zum Aufbringen einer fließfähigen Auftragmasse, insbesondere eines Schmelzklebers, auf die Oberfläche eines Substrates der im Oberbegriff des Anspruchs 1 angegebenen Gattung.

Bei den üblichen Vorrichtungen zum Aufbringen von fließförmigen Auftragmassen Ist die elektrische Steuereinrichtung in das Gehäuse integriert, d.h., bei einem Defekt in der elektrischen Steuereinrichtung muß die gesamte Vorrichtung stillgelegt und repariert werden. Zu solchen Störungen kommt es jedoch relativ häufig, weil die erwärmte Auftragmasse eine relativ hohe Temperatur hat, die sich wiederum wegen des geringen Abstandes auf die elektrische Steuereinrichtung auswirkt.

Es ist deshalb auch bereites vorgeschlagen worden, die elektrische Steuereinrichtung als getrennte Einheit auszubilden und bspw. auf das Gehäuse der Vorrichtung aufzusetzen. Hier besteht jedoch die Gefahr, daß die elektrische Steuereinrichtung bei einer Erschütterung herunterfällt. Außerdem kann es immer noch zu einer zu starken Erwärmung der elektrischen Steuereinrichtung kommen.

Der Erfindung liegt deshalb die Aufgabe zugrunde, eine Vorrichtung zum Aufbringen einer fließfähigen Auftragmasse, insbesondere eines Schmelzklebers, auf die Oberfläche eines Substrates der angegebenen Gattung zu schaffen, bei der die oben erwähnten Nachteile nicht auftreten.

Insbesondere soll eine Vorrichtung vorgeschlagen werden, bei der der problemlose Austausch der elektrischen Steuereinrichtung möglich ist, ohne daß die Gefahr einer Beschädigung der empfindlichen elektronischen Bauteile der elektrischen Steuereinrichtung besteht.

Dies wird erfindungsgemäß durch die im kennzeichnenden Teil des Anspruchs 1 angegebenen Merkmale erreicht.

Zweckmäßige Ausführungsformen werden durch die Merkmale der Unteransprüche definiert.

Die mit der Erfindung erzielten Vorteile beruhen darauf, daß die elektrische Steuereinrichtung zwar als getrennte Einheit ausgebildet und in einem abgeschlossenen Gehäuse untergebracht, jedoch so mit dem Gehäuse der Vorrichtung gekuppelt ist, daß sich die Steuereinrichtung nicht lösen kann. Zu diesem Zweck wird das Gehäuse der elektrischen Steuereinrichtung lösbar auf Schienen geführt, die an dem Gehäuse der Vorrichtung vorgesehen sind.

Bei einem Defekt der elektrischen Steuereinrichtung kann diese gegen eine einwandfreie Einheit ausgetauscht werden, so daß man zweckmäßigerweise eine zusätzliche elektrische Steuereinrichtung für diesen Fall in Bereitschaft hält.

Die Kupplung zwischen der elektrischen Steuereinrichtung und dem Gehäuse erfolgt über eine arretierbare elektrische Steckerverbindung, d.h., es ist selbst bei einem Bedienungsfehler praktisch ausgeschlossen, daß die elektrische Steuereinrichtung sich von dem Gehäuse löst und auf den Boden fällt.

Zum Lösen der elektrischen Steuereinrichtung wird sie auf den Schienen etwas nach vorne geschoben und dann durch eine Lücke in der SchienenfUhrung nach oben abgehoben; anschließend wird die elektrische Steckervorrichtung gelöst, so daß die defekte elektrische Steuereinrichtung abgenommen und gegen eine neue ausgetauscht werden kann.

Aus optischen Gründen, aber auch zur Vereinfachung der Handhabung. sollte das Gehäuse der elektrischen Steuereinrichtung, von der Seite her gesehen, etwa die Form eines Dreieckes haben, wodurch sich die Bedienungselemente, nämlich Tasten, Drehknöpfe oder Anzeigen, auf einer abgeschrägten Fläche befinden.

Die elektrische Steuereinrichtung sollte so an das Gehäuse angepaßt werden, daß zwischen ihren jeweiligen Flächen ein Luftspalt ausgebildet wird, der als Wärmeisolierung dient und verhindert, daß die elektrische Steuereinrichtung zu stark erwärmt wird.

Nach einer bevorzugten Ausführungsform werden die Leitungen für die Abgabe der erwärmten Auftragmasse an der Vorderseite des Gehäuses nach außen geführt, also an der Seite, an der sich die elektrische Steuereinrichtung befindet; dadurch vereinfacht sich die Leitungsführung und Bedienung, da nun diese Aufbringvorrichtung direkt an der Transporteinrichtung für das zu beschichtende Substrat aufgestellt werden kann.

Die Erfindung wird im folgenden anhand eines Ausführungsbeispiels unter Bezugnahme auf die beiliegenden, schematischen Zeichnungen näher erläutert. Es zeigen
Fig. 1 eine perspektivische Ansicht einer Vorrichtung zur Erwärmung einer Auftragmasse, wobei die elektrische Steuereinrichtung teilweise weggeschnitten dargestellt ist, und
Fig. 2 eine Schnittansicht dieser Vorrichtung mit abgehobener elektrischer Steuereinrichtung, von der Seite her gesehen.

Die aus den Figuren 1 und 2 ersichtliche, allgemein durch das Bezugszeichen 10 angedeutete Vorrichtung zur Erwärmung einer Auftragmasse, insbesondere eines Schmelzklebers, bis sie den fließfähigen Zustand erreicht, weist ein kastenförmiges, als Wärmeschutzhaube ausgebildetes Gehäuse 12 mit einem Unterteil 12a und einem säulenförmigen Oberteil 12b auf, so daß an der gemäß der Darstellung in den Figuren 1 und 2 linken Seite des Gehäuses 12 eine im seitlichen Schnitt rechteckige Aussparung entsteht. An der Oberseite des Oberteils 12b befindet sich ein Deckel 14 für die Einfüllöffnung für den Schmelzkleber.

In dem Gehäuse 12 sind die üblichen, nicht im einzelnen dargestellten Komponenten angeordnet, nämlich ein Vorratsbehälter für den Schmelzkleber, eine Heizeinrichtung zur Erwärmung des Schmelzklebers in dem Vorratsbehälter, und eine als Fördereinrichtung dienende Dosierpumpe für das Abziehen des erwärmten Schmelzklebers aus dem Vorratsbehälter; durch Leitungen 15, die an der gemäß der Darstellung in den Figuren linken Seite des Gehäuses 12 vorgesehen sind, wird der erwärmte Schmelzkleber mittels der Dosierpumpe von dem Vorratsbehälter zu einem Auftragkopf transportiert, der den erwärmten Schmelzkleber auf die Oberfläche eines Substrates aufbringt, und zwar entweder als dünne, gleichmäßige Schicht oder in einem Sprühvorgang.

An der gemäß der Darstellung in Figur 1 rechten Seite des Gehäuses 12 sind ein Druckmanometer 18 und eine Wartungseinheit mit Wasserabscheider 20 vorgesehen.

In der Aussparung des Gehäuses 12 ist eine elektrische Steuereinrichtung in einem eigenen, abgeschlossenen Gehäuse 16 angeordnet, die eine abgeschrägte Vorderwand hat, d.h., das Gehäuse 16 hat in der seitlichen Ansicht etwa Dreieckform, und zwar mit Ausnahme eines hinteren, ausgesparten Bereiches, der sich durch eine Abschrägung der Rückwand ergibt, wie man in Figur 2 erkennt.

An der abgeschrägten Vorderseite befindet sich eine Art "Schaltpult 17" mit den verschiedenen, schematisch angedeuteten Bedienungs- und Anzeigeelementen wie Tasten, Drehknöpfe, Skalen u.s.w.

Am Boden der Aussparung, also auf der freien Oberseite des Unterteils 12a des Gehäuses, ist eine Platte 24 angebracht, deren seitliche Ränder mit schneidenartigen Kanten 25 versehen sind. Diese schneidenartigen Kanten 25 erstrecken sich nicht über die Gesamtlänge der Platte 24, sondern sind nur am vorderen bzw. am hinteren Ende des Randes der Platte 24 ausgebildet, während ein Zwischenbereich ausgespart ist, wie man in Figur 2 erkennt, d.h., jede Kante 25 weist einen vorderen Teil 25a, die Aussparung 25b und einen hinteren Teil 25c auf.

An der Unterseite des Gehäuses 16 der elektrischen Steuereinrichtung sind zwei zueinander parallele Schienen 22 befestigt, die an ihren einander zugewandten Seitenflächen mit spitzwinkligen, im Querschnitt dreieckigen Einschnitten versehen sind. Die Form dieser Einschnitte entspricht der Form der schneidenartigen Ränder 25 der Platte 24, so daß die Schienen 22 und damit das Gehäuse 16 der elektrischen Steuereinrichtung in horizontaler Richtung auf den schneidenartigen Rändern 25 der Platte 24 geführt sind.

Die Schienen 22 weisen in ihrem mittleren Bereich jeweils eine Aussparung 22b auf, deren Länge der Länge der hinteren Teile 25c der schneidenartigen Ränder 25 der Platte 24 entspricht, siehe auch Figur 2, d.h., jede Schiene 22 besteht aus einem vorderen Stück 22a,der Aussparung 22b und dem hinteren Teil 22c.

In dem Gehäuse 16 der elektrischen Steuereinrichtung sind die Steuerelemente für die Heizeinrichtung, den Elektromotor und das Magnetventil für die ZufUhrung des erwärmten Schmelzklebers zur Leitung 15 untergebracht.

Die elektrische Verbindung zwischen der elektrischen Steuereinrichtung und den in dem Gehäuse 12 untergebrachten, zu steuernden Bauteilen erfolgt über ein Kabel 26, das mit einer arretierbaren elektrischen Steckerverbindung 28, bspw. einer Schraub- oder Bajonettverbindung, am Gehäuse 12 angebracht ist.

Zwischen den einander gegenüberliegenden Flächen der Gehäuse 12 und 16 ist ein Luftspalt ausgebildet, der als Wärmeisolierung dient, also eine zu starke Erwärmung der empfindlichen elektronischen Bauteile der elektrischen Steuereinrichtung verhindert.

Soll die elektrische Steuereinrichtung bspw. wegen eines Defektes ausgewechselt werden, so wird ihr Gehäuse 16 gemäß der Darstellung in den Figuren 1 und 2 auf der Schienenführung nach links verschoben, bis der vordere Bereich 22a der Schienen 22 von dem vorderen Teil 25a der schneidenartigen Rändern 24 freigekommen lst_{.}der vordere Teil 25a der schneidenartigen Ränder 25 in der Aussparung 22b liegt, und sich der hintere Bereich 22c in der Aussparung 25b befindet. Nun kann das Gehäuse 16 nach oben abgehoben werden, wie man aus Figur 2 erkennt. Die einzige Verbindung zwischen dem Gehäuse 16 und dem Gehäuse 12 besteht nur noch in der elektrischen Leitung 16 mit der Steckerverbindung 28; diese Verbindung ist jedoch stabil genug, um im Notfall das Gehäuse 16 zu halten.

Wird nun noch die elektrische Steckerverbindung 28 gelöst, so kann das Gehäuse 16 vollständig abgenommen werden. Anschließend wird eine neue elektrische Steuereinrichtung eingesetzt, indem das hintere Schienenstück 22c in die Aussparung 25b in den Seitenrändern 25 der Platte 24 eingeführt und anschließend die elektrische Steuereinrichtung nach hinten geschoben wird, wobei die Schienen 22 und die Ränder 25 der Platte 24 als eine Art Schwalbenschwanzführung dienen, bis die aus Fig. 1 ersichtliche Lage erreicht und das Gehäuse 16 sicher gehalten ist.

Als zusätzliche Sicherung gegen ein Herausfallen der elektrischen Steuereinrichtung aus der Schienenführung ist in Figur 1 noch ein Stift 30 angedeutet, der federnd in einer seitlichen Öffnung der Schiene 22 angeordnet und durch die schneidenartigen Ränder 25 nach außen gedrückt wird. Beim Herausziehen der elektrischen Steuereinrichtung schiebt sich jedoch der Stift 30 nach innen vor, sobald er nicht mehr durch das vordere Stück 22a der Schiene 22 in der äußeren Lage gehalten wird, also beim Eintreffen der Aussparung 22b. In seiner inneren Lage dient also der Stift 30 als Anschlag für das hintere SchienenstUck 22 c.

Bei der bisher beschriebenen Ausführungsform befindet sich die Platte 24 am Gehäuse 12, während die Schienen 22 am Gehäuse 16 der Steuereinrichtung angebracht sind. Im Prinzip ist jedoch auch die umgekehrte Anordnung möglich, d.h., die Platte 24 ist am Gehäuse 16 der Steuereinrichtung und die Schienen 22 sind am Gehäuse 12 befestigt.

In beiden Fällen dient der Federstift 30 dazu, das Gehäuse 16 der Steuereinrichtung in der Arbeitslage zu fixieren bzw. zu verhindern, daß das Gehäuse 16 nach vorn rutschen kann, beispielsweise beim Transport einer solchen Vorrichtung.

Zu diesem Zweck befindet sich im vorderen Teil des Elementes, das am Gehäuse 16 befestigt ist, also bei der Ausführungsform nach den Figuren 1 und 2 am vorderen Stück 22a der rechten Schiene 22, eine muldenförmige Vertiefung zur Aufnahme des Federstiftes 30. Beim Vorwärtsziehen des Gehäuses 16 gleitet der Federstift 30 aus der Mulde und ermöglicht so das Herausheben bzw. Vorziehen des Gehäuses 16 bis zur Vorderkante des hinteren Stückes 22c. Das Gehäuse 16 und damit die Steuereinrichtung können nun problemlos herausgenommen werden.

## Patentansprüche

1. Vorrichtung zum Aufbringen einer flieBfähigen Auftragmasse, insbesondere eines Schmelzklebers, auf die Oberfläche eines Substrates
a) mit einem Gehäuse,
b) mit einem Vorratsbehälter für die Auftragmasse in dem Gehäuse,
c) mit einer Heizeinrichtung zur Erwärmung der Auftragmasse,
d) mit einer Fördereinrichtung für die Zuführung der erwärmten Auftragmasse über eine Leitung von dem Vorratsbehälter zu einem Auftragkopf, und
e) mit einer elektrischen Steuereinrichtung, dadurch gekennzeichnet, daß
f) die elektrische Steuereinrichtung (16, 17), auf Schienen (22, 24) geführt, lösbar an dem Gehäuse (12) befestigt ist, und daß
g) die elektrische Steuereinrichtung (16, 17) über eine arretierbare elektrische Steckerverbindung (28) an das Gehäuse (12) angeschlossen ist.

2. Vorrichtung nach Anspruch 1, dadurch gekennzeichnet, daß das Gehäuse (12) als Wärmeschutzhaube ausgebildet ist.

3. Vorrichtung nach einem der Ansprüche 1 oder 2, dadurch gekennzeichnet, daß die elektrische Steuereinrichtung (16, 17) in einem geschlossenen Gehäuse (16) untergebracht ist, das in der Seitenansicht etwa Dreieckform hat.

4. Vorrichtung nach Anspruch 3, dadurch gekennzeichnet, daß an der Unterseite des Gehäuses (16) der elektrischen Steuereinrichtung (16, 17) zwei parallel zueinander verlaufende Schienen (22) mit einander zugewandten, spitz zulaufenden Nuten für die Aufnahme der spitzwinkligen Ränder (25) einer am Gehäuse (12) befestigten Platte (24) vorgesehen sind.

5. Vorrichtung nach einem der Ansprüche 1 bis 4, dadurch gekennzeichnet, daß die elektrische Steuereinrichtung (16, 17) durch Abheben aus der Schienenführung (22, 24) lösbar ist.

6. Vorrichtung nach einem der Ansprüche 3 oder 4, dadurch gekennzeichnet, daß die Schienen (22) einen in die Nuten vorstehenden als Anschlag dienenden Stift (30) sowie eine Aussparung für das Herausheben der schneidenförmigen Ränder aufweisen.

7. Vorrichtung nach einem der Ansprüche 1 bis 5, dadurch gekennzeichnet, daß die arretierbare elektrische Steckerverbindung durch eine Schraub- oder Bajonettverbindung (28) gebildet wird.

8. Vorrichtung nach einem der Ansprüche 1 bis 6, dadurch gekennzeichnet, daß die Rückwand des Gehäuses (16) der elektrischen Steuereinrichtung (16, 17) abgeschrägt ist und dadurch einen Hohlraum für die Unterbringung der arretierbaren elektrischen Steckerverbindung (28) bildet.

9. Vorrichtung nach einem der Ansprüche 1 bis 7, dadurch gekennzeichnet, daß zwischen dem Gehäuse (12) und dem Gehäuse (16) der elektrischen Steuereinrichtung (16, 17) ein Luftspalt ausgebildet ist.

10. Vorrichtung nach einem der Ansprüche 1 bis 8, dadurch gekenn_{"} zeichnet, daß die Leitungen (15) für die Abgabe der erwärmten Auftragmasse an der Vorderseite des Gehäuses (12), also der der elektrischen Steuereinrichtung (16, 17) zugewandte Seite, in das Gehäuse (12) münden.
